# EUROPÄISCHE PATENTSCHRIFT

(11) **EP 0 289 875 B1**
(45) Veröffentlichungstag und Bekanntmachung des Hinweises auf die Patenterteilung: **10.07.1991**
(21) Anmeldenummer: 88106376.2
(22) Anmeldetag: 21.04.1988
(51) Int. Cl.: B08B 3/10

(54) **Verfahren und Vorrichtung zum Reinigen von Werkstücken**
Method and device for cleaning work pieces
Méthode et dispositif pour le nettoyage des pièces à usiner

(30) Priorität: 08.05.1987 DE 3715332
(43) Veröffentlichungstag der Anmeldung: 09.11.1988
(73) Patentinhaber: Bielefeld Maschinenbau GmbH, D-2800 Bremen 61 (DE)
(72) Erfinder: Koppelt, Werner, D-2805 Stuhr 2 (DE); Neumann, Paul, D-2805 Stuhr 2 (DE)
(74) Vertreter: Eisenführ, Speiser & Partner

(56) Entgegenhaltungen:
- DE-A- 2 444 161
- DE-U- 8 437 870
- FR-A- 2 378 577
- US-A- 4 305 413

## Beschreibung

Die Erfindung betrifft ein Verfahren zum Reinigen von Werkstücken, die von außen zugängliche Bohrungen, Kanäle oder sonstige Vertiefungen aufweisen, von Fremdkörpern wie Spänen o.dgl. durch Waschen mit einer Waschflüssigkeit in einem Waschbehälter, bei dem die Werkstücke in dem Waschbehälter um eine etwa waagerechte Achse gedreht werden.

In der metallverarbeitenden Industrie, insbesondere in der spanabhebenden Bearbeitung von Spritzgußteilen durch Bohren, Fräsen und Drehen verbleiben an den bearbeiteten Werkstücken Metallspäne, die vor einer Weiterverarbeitung der Werkstücke entfernt werden müssen, was in der Regel durch Waschen der Werkstücke in einem Waschbehälter geschieht. Die Waschflüssigkeit besteht meist aus Wasser mit Reinigungszusätzen, und die Waschflüssigkeit in dem Waschbehälter wird, um an alle Flächen, Vertiefungen, Bohrungen usw. der Werkstücke heranzukommen, durch Pumpen o.dgl. in Bewegung gehalten. Insbesondere bei der Bearbeitung von Teilen aus Aluminium oder Aluminiumlegierungen lassen sich Fremdkörper wie Späne nur sehr schwer aus verwinkelten Bohrungen und Sacklöchern entfernen, so daß meist eine manuelle Nachreinigung mittels geeigneter Bürsten oder Reinigungsspritzen sowie mittels Preßluft angewandt wird. Eine solche manuelle Nachreinigung ist jedoch mit hohem Aufwand verbunden und gibt dennoch keine ausreichende Sicherheit, daß die bearbeiteten Teile frei von Spänen und anderen Fremdkörpern sind, was sich besonders bei im Betrieb später aufeinander gleitenden oder bewegenden Teilen außerordentlich nachteilig auswirken kann. Als Beispiele solcher, schwierig zu reinigender Werkstücke sind Motorblöcke, Zylinderköpfe, Ölpumpen- und Wasserpumpengehäuse, Ansaugkrümmer und sonstige Teile aus der Automobilindustrie zu nennen, die aufgrund ihrer komplizierten Form mit einer Vielzahl von gewundenen Kanälen, Kammern, Durchgangs- und Sackbohrungen besonders schwierig zu reinigen sind, was sich insbesondere bei der Serienfertigung sehr nachteilig auswirkt.

Aus dem DE-GM 84 37 870 ist es bereits bekannt, in einem mit einer Waschflüssigkeit gefüllten Waschbehälter zusätzlich von der Seite her über in der Höhe gestaffelte Düsen Waschflüssigkeit mit hohem Druck einzuspritzen und das Werkstück dabei um eine etwa waagerechte Achse zu drehen bzw. eine Taumelbewegung ausführen zu lassen. Auf diese Weise sollen alle Seiten des Werkstückes von den Düsenstrahlen erreicht werden. Diese bekannte Vorrichtung arbeitet nach dem sogenannten Kavitationsverfahren, bei dem das unter hohem Druck eingespritzte Wasser Dampfblasen bildet, die beim Auftreffen auf das Werkstück implodieren und hierbei Fremdkörper wie Späne von dem Werkstück mitreißen und lösen sollen. Dieses bekannte Verfahren erfordert jedoch sehr hohe Pumpleistungen, und die Entfernung von Spänen aus sehr schwer zugänglichen Bohrungen und Kanälen ist meist unbefriedigend.

Eine aus der DE-A-24 44 161 bekannte Vorrichtung arbeitet ähnlich, d.h., das Werkstück wird ebenfalls in Rotation versetzt, und während dieses Rotations-oder Schwenkvorganges wird das Werkstück von den Seiten her durch Spritzstrahlen getroffen.

Aus der FR-A 23 78 577 ist ein Verfahren zum Waschen von Obst oder Gemüse bekannt, bei dem in einen Waschbehälter mit Waschflüssigkeit von unten und von der Seite her Luft eingeblasen wird, um durch entsprechend starke Verwirbelung auch sonst unzugängliche Flächen des Obstes bzw. des Gemüses mit Waschflüssigkeit zu erreichen. Dieses bekannte Verfahren hat jedoch zur Folge, daß die während der Verwirbelung der Waschflüssigkeit gelösten Fremdstoffe sich an anderen Stellen wieder niederschlagen, insbesondere, weil auch nach einigen Reinigungszyklen das Waschwasser immer stärker verschmutzt.

Aus der US-A-43 05 413 ist eine Vorrichtung bekannt, bei der die Werkstücke ohne Bewegung in einem Waschbehälter gehalten werden. Unterhalb der Werkstücke wird Luft eingeleitet, um einen an den Werkstücken vorbeistreichenden Wasserstrom zu erzielen.

Der vorliegenden Erfindung liegt die Aufgabe zugrunde, ein Verfahren sowie eine Vorrichtung zum Reinigen von Werkstücken von Fremdkörpern wie Spänen o.dgl. vorzuschlagen, das bzw. die auch bei komplizierten Formen der Werkstücke eine einwandfreie, weitgehend automatische Reinigung ohne die Notwendigkeit einer manuellen Nachreinigung zuläßt.

Diese Aufgabe wird erfindungsgemäß durch ein Verfahren der eingangs genannten Art gelöst, das dadurch gekennzeichnet ist, daß unterhalb der voll in die Waschflüssigkeit eingetauchten Werkstücke Druckluft o.dgl. derart eingeblasen wird, daß diese in die im Verlaufe der Drehung der Werkstücke nach unten gerichteten Bohrungen, Kanäle oder sonstigen Vertiefungen der Werkstücke eindringt und aus diesen danach im Verlaufe des Weiterdrehens nach oben unter Mitreißen der Späne o.dgl. wieder herausströmt.

Die Erfindung wertet die Eigenschaft von Luft oder anderen Gasen aus, eine größere Affinität gegenüber Feststoffen als gegenüber Wasser oder Flüssigkeiten aufzuweisen, d.h. also, daß die Luft (oder das Gas) die Eigenschaft hat, sich beim Einblasen in die Waschflüssigkeit an die Fremdkörper in den Bohrungen, Vertiefungen u.dgl. der Werkstücke zu binden und aufgrund der Auftriebskräfte in der Waschflüssigkeit nach oben zu steigen. Durch Bewegung der Werkstücke um die etwa waagerechte Achse sind Höhlungen und Kammern wie z.B. Sacklöcher in den Werkstücken mit ihrer Öffnung zu einem bestimmten Zeitpunkt nach unten gerichtet, so daß die eingeblasene Luft in die Sackbohrungen aufsteigt, sich an die Fremdkörper bindet und beim weiteren Rotieren des Werkstückes um z.B. 180° aus der dann nach oben gerichteten Öffnung aus dem Sackloch durch Auftrieb heraussteigt. Durch diese Kombination von Maßnahmen wird eine außerordentlich hohe Reinigungswirkung erzielt; diese Wirkung ist selbstverständlich auch bei durchgehenden Bohrungen und Kanälen gegeben.

Die Erfindung betrifft auch eine Vorrichtung zur Durchführung des erfindungsgemäßen Verfahrens. Eine solche ist gekennzeichnet durch mindestens eine Luftdüse zum Einblasen von Druckluft o.dgl. unterhalb der Werkstücke und durch einen in dem Waschbehälter angeordneten Getriebekopf zur Halterung und Erzeugung einer Bewegung der Werkstücke mindestens um eine etwa waagerechte Achse, insbesondere in Form einer Taumelbewegung. Der Getriebekopf weist vorzugsweise mindestens eine Greifeinrichtung zum lösbaren Halten eines Werkstückes auf. Durch eine solche Greifeinrichtung können die Werkstücke in einer Serienfertigung manuell oder automatisch ergriffen, in den Waschbehälter eingetaucht und in diesem in der angegebenen Weise bewegt werden.

Die Bewegung des Werkstückes bzw. der Werkstücke muß zumindest um eine etwa waagerechte Achse erfolgen, damit Bohrungen und Kammern mit nur einer Zugangsöffnung zum Einsteigen der eingeblasenen Luft nach unten und zum Herauslassen der Luft mit daran gebundenen Fremdkörpern durch Auftrieb nach oben gerichtet ist.

Eine besonders vorteilhafte Ausführungsform der Erfindung ist gekennzeichnet durch einen Wasserzulauf und einen Überlauf mit einer Abscheideeinrichtung, insbesondere ein Sieb, um die Fremdkörper aus dem Kreislauf der Waschflüssigkeit laufend zu entfernen.

Für den Fall, daß der Zulauf der Waschflüssigkeit des Waschbehälters unterhalb der Werkstücke angeordnet ist, kann die eingeblasene Luft zweckmäßigerweise in den Zulauf injiziert werden. Es ist jedoch auch möglich, am Boden des Waschbehälters eine Mehrzahl von Düsen anzuordnen, in die die Druckluft eingebaslen wird.

Eine besonders vorteilhafte Ausführungsform der erfindungsgemäßen Vorrichtung ist dadurch gekennzeichnet, daß am Boden des Waschbehälters ein Wasserzulauf in der Form von mehreren Wasserdüsen vorgesehen ist, und daß über zwischen den Wasserdüsen angeordnete Luftdüsen die Druckluft oder ein anderes Gas eingeführt wird, derart, daß sich ein gleichmäßiger Wasserstrom mit fein verteilten Luftbläschen im wesentlichen ohne Verwirbelung von unten nach oben an den im Waschbehälter angeordneten Werkstücken vorbei ergibt.

Eine besonders einfache Konstruktion dieser Ausführungsform ist dadurch gekennzeichnet, daß der Waschbehälter einen Zwischenboden aufweist, in dem die Wasserdüsen in gleichmäßigen Abständen angeordnet sind und in dem zwischen den Wasserdüsen in gleichmäßigen, feineren Abständen Luftbohrungen vorgesehen sind, und daß der Zwischenraum unter dem Zwischenboden an eine Druckluftquelle anschließbar ist.

Während das erfindungsgemäße Verfahren und die erfindungsgemäße Vorrichtung bei dem Entfernen von verhältnismäßig leichten Fremdkörpern wie Spänen diese entfernten Fremdkörper ohne Probleme über den Überlauf des Waschbehälters spülen kann, kann es bei durch die Bearbeitung von Stahlteilen oder Stahlguß anfallenden Spänen wegen des größeren Gewichtes dazu führen, daß diese auf den Boden des Waschbehälters fallen, so daß sie von Zeit zu Zeit entfernt werden müssen. Um die hierdurch bedingten Betriebsunterbrechungen zu vermeiden, ist eine weitere vorteilhafte Ausführungsform dadurch gekennzeichnet, daß am Boden des Waschbehälters ein Magnetabscheider in der Form eines Magnet-Förderbandes vorgesehen ist, durch das die magnetisch angezogenen Fremdkörper nach außen befördert werden.

Zur weiteren Verbesserung der Reinigungswirkung ist es auch möglich, auf das in den Waschbehälter eingetauchte Werkstück einen Schwingungserzeuger einwirken zu lassen, der entweder das Werkstück selbst oder die Waschflüssigkeit in Schwingungen versetzt.

Um ein leichtes Entfernen von zu Boden fallenden Spänen oder sonstigen Fremdkörpern im Waschbehälter zu ermöglichen, besteht dieser gemäß einer vorteilhaften Ausführungsform aus einem Außenbehälter und einem darin eingehängten Korb mit als Sieb ausgebildeten Wandungen. Dieser Korb kann in größeren Abständen nach Wegbewegen des Getriebekopfes aus dem Außenbehälter entfernt und gereinigt werden, um ein Zustopfen oder Wiederaufwirbeln mit Fremdkörpern zu vermeiden.

Die Erfindung wird nachfolgend anhand von Ausführungsbeispielen unter Bezug auf die beigefügten Zeichnungen näher erläutert.

Es zeigen:
Fig. 1 eine schematische Schnittdarstellung einer Vorrichtung zur Durchführung des erfindungsgemäßen Verfahrens;
Fig. 2 eine Teilansicht des Waschbehälters in abgewandelter Form;
Fig. 3 bis 6 schematische Darstellungen eines Werkstückes im Schnitt in verschiedenen Stellungen während des Bewegungsablaufes;
Fig. 7 eine schematische Schnittdarstellung einer weiteren Vorrichtung zur Durchführung des erfindungsgemäßen Verfahrens;
Fig. 8 eine Draufsicht auf einen Ausschnitt auf einen Zwischenboden der Vorrichtung nach Fig. 7; und
Fig. 9 eine schematische Seitendarstellung im Schnitt durch eine weitere Vorrichtung gemäß der vorliegenden Erfindung.

Die in Fig. 1 schematisch im Schnitt gezeigte Vorrichtung zum Waschen von Werkstücken besteht aus einem Außenbehälter 1 und einem in diesen eingehängten Korb 2, der als Sieb ausgebildete Wandungen aufweist. Der Außenbehälter 1 und der Korb 2 bilden einen Waschbehälter. Der Waschbehälter 1, 2 ist mit einer Waschflüssigkeit 20 gefüllt, die am Boden 19 des Außenbehälters 1 über einen Zulauf mittels einer Umwälzpumpe 12 zugeleitet und über einen Ablauf 11 im oberen Bereich des Außenbehälters 1 zur Pumpe zurückgeführt wird. Der Ablauf 11 ist im Bereich eines Überlaufs 8 am Korb 2 des Waschbehälters angeordnet. Im Bereich des Überlaufes 8 ist eine Abscheideeinrichtung in Form eines Siebes 9 vorgesehen, um ausgespülte Fremdkörper nicht in den Ablauf 11, und damit in den Kreislauf des Waschwassers, zu lassen.

Am Außenbehälter 1 ist mittels eines Querträgers 22 und mittels einer Halterung 21 ein Getriebekopf 5 eingehängt, der (im vorliegenden Fall) zwei Greifeinrichtungen 3 zum Haltern je eines Werkstückes 4 aufweist. Der Getriebekopf 5 ist derart ausgebildet, daß er auf die Werkstücke 4 eine taumelnde Bewegung ausübt, d.h. eine mehrdimensionale Bewegung um mehrere Achsen, von denen in Fig. 1 die waagerechte Achse 6 und die senkrechte Achse 7 angedeutet sind. Wichtig für eine solche Taumelbewegung oder auch andere Bewegung um mehrere Achsen ist, daß jedes der Werkstücke 4 in dem Waschbehälter eine derartige Bewegung ausführt, daß jede Fläche bzw. Öffnung der Werkstücke im zeitlichen Ablauf nacheinander einmal im wesentlichen nach unten und einmal im wesentlichen nach oben zeigt.

In den Zulauf 10 für die Waschflüssigkeit ist eine Luftleitung 13 eingeführt, der über ein Gebläse 14 Preßluft zugeführt wird. Diese eingeblasene Preßluft steigt in Form von Luftblasen in der Waschflüssigkeit nach oben, d.h., sie gelangt durch den Boden des Korbes 2 in den Bereich der Werkstücke 4. Da die Luft bzw. ein anderes Gas bezüglich Festkörpern, wie den zu entfernenden Fremdkörpern, eine größere Affinität hat als gegenüber der Waschflüssigkeit 20, haften die Luftblasen den Fremdkörpern und reißen diese aufgrund des Auftriebes nach oben. Sie steigen hierbei auch in nach unten gerichtete Öffnungen von Bohrungen, Kanälen o.dgl. in den Werkstücken auf. Werden die Werkstücke 4 durch den Getriebekopf 5 nun weiter bewegt in der Weise, daß die vorher nach unten zeigende Öffnung nach oben gerichtet ist, so steigen die Luftbläschen mit den daran haftenden Fremdkörpern durch Auftrieb nach oben und werden auf diese Weise aus den Bohrungen o.dgl. herausgerissen und gelangen an die Oberfläche der Waschflüssigkeit 20. Da die Zirkulation der Waschflüssigkeit 20 derart erfolgt, daß im Bereich des Überlaufes 8 über den Ablauf 11 abgesaugt wird, werden die hochgespülten Fremdkörper aus dem Waschbehälter entfernt, d.h., sie werden an dem Sieb 9 zurückgehalten, wo sie gelegentlich entfernt werden können.

Fig. 2 zeigt eine andere Ausführungsform der erfindungsgemäßen Vorrichtung in Teilansicht. Im Boden 19 des Außenbehälters 1 ist eine Vielzahl von Düsen angeordnet, denen über die Luftleitung 13 Preßluft von dem Gebläse 14 zugeleitet wird. Durch diese Ausbildung werden über eine größere Fläche im Waschbehälter aufsteigende Luftblasen erzeugt, die in die nach unten gerichteten Bohrungen, Kanäle o.dgl. der Werkstücke 4 hineingelangen können.

In den Fig. 3 bis 6 ist nun ein Werkstück 4 in verschiedenen Positionen gezeigt, um die Wirkung des erfindungsgemäßen Verfahrens zu erläutern. Das Werkstück 4 weist eine Vielzahl von Bohrungen, Kanälen oder sonstigen Vertiefungen 15a, 15b und 15c auf, die mit den Außenflächen des Werkstückes über Öffnungen 16 in Verbindung stehen. In diesen Bohrungen o.dgl. 15 befinden sich schematisch angedeutete Fremdstoffe 17 wie Späne aus einem vorhergehenden, spanabhebenden Fertigungsvorgang.

Bei der in Fig. 3 gezeigten Position können von unten aufsteigende Luftblasen (s. Beschreibung der Fig. 1) in das Sacklock 15a über die Öffnung 16 hineingelangen und die Fremdkörper 17 binden. Luftbläschen mit Fremdkörpern 17 sammeln sich dann im oberen Bereich des Sackloches 15a. Desgleichen können Luftbläschen über die Öffnung 16 der Durchgangsbohrung 15b aufsteigen, sich mit den Fremdkörpern verbinden und sogleich diese Durchgangsbohrung über die obere Öffnung 16 verlassen. Ein Aufsteigen von Bläschen in die seitlich liegende Sackbohrung 15c wird nur in unvollkommener Weise erfolgen; es sei denn, diese Bohrung wäre leicht nach unten geneigt.

Wird das Werkstück 4 nun in die in Fig. 4 dargestellte Position gedreht, was einer Rotation um 180° entspricht, so ist die Sackbohrung 15a nunmehr nach oben hin offen, so daß die Luftbläschen mit den daran gebundenen Fremdkörpern durch Auftrieb nach oben entweichen können. Soweit es um die Durchgangsbohrung 15b geht, haben etwaige, noch an Unebenheiten der Wandungen noch hängende Fremdkörper die Gelegenheit, in entgegengesetzter Richtung aus der Durchgangsbohrung aufzusteigen. Bezüglich der seitlich liegenden Sackbohrung 15c hat sich praktisch nichts geändert.

Gelangt das Werkstück nun in die in Fig. 5 dargestellte Position, so können die Luftbläschen in die in den Fig. 3 und 4 seitlich liegende Sackbohrung 15c aufsteigen, Fremdkörper binden und sich im oberen Ende der Sackbohrung 15c sammeln. Beim Weiterbewegen des Werkstückes in die Position nach Fig. 6 können die Luftbläschen mit den Fremdkörpern die jetzt nach oben zeigende Sackbohrung 15c verlassen.

Die vorstehenden Ausführungen zeigen also, daß durch entsprechendes Bewegen des Werkstückes 4 um mehrere Achsen, insbesondere jedoch um eine waagerechte Achse, jede Bohrung, insbesondere Sackbohrung oder jeder Kanal zeitlich nacheinander derart positioniert ist, daß Luftbläschen hineingelangen und anschließend durch Auftrieb wieder herausgelangen können. Die Affinität der Luftbläschen gegenüber den Fremdkörpern, insbesondere Metallspänen, ist derart groß, daß die Bohrungen, Höhlungen o.dgl. der Werkstücke 4 in verhältnismäßig kurzer Zeit, d.h. nach wenigen Umdrehungen des Getriebekopfes, freigespült sind, so daß die Werkstücke ohne manuelle Nachreinigung der weiteren Verwendung zugeführt werden können.

Die in den Fig. 7 und 8 dargestellte weitere Vorrichtung gemäß der Erfindung weist gegenüber den vorstehend beschriebenen Ausführungsformen folgende Unterschiede auf:

In einem geschlossenen Außenbehälter 1 ist ein Innenbehälter 30 mit Überlauf 8 angeordnet. Über einen Zulauf 10 wird in Pfeilrichtung mittels einer Pumpe 12 Waschflüssigkeit 20 über Wasserdüsen 31 eingepumpt, und die über den Überlauf 8 überfließende Waschflüssigkeit wird über einen Ablauf 11 wieder abgepumpt. Die über den Überlauf 8 mit überfließenden Fremdkörper 17 werden in einem Sieb 9 aufgefangen und von dort auf geeignete Weise entfernt. Über eine Luftleitung 13 wird Preßluft 39 zugeführt und gelangt über Luftdüsen 33 zwischen den Wasserdüsen 31 in den unteren Teil des Innenbehälters 30.

Die Wasserdüsen 31 und die Luftdüsen 33 sind im unteren Teil des Innenbehälters 30 auf folgende Weise angeordnet: Im unteren Bereich des Innenbehälters 30 ist ein Zwischenboden 34 eingezogen, der zwischen sich und dem Boden 19 des Innenbehälters einen Zwischenraum 32 schafft. In dem Zwischenboden 34 sind (siehe insbesondere Fig. 8) in gleichmäßigen Abständen eine Vielzahl von Wasserdüsen 31 angeordnet, und gleichmäßig zwischen diesen sind in feinerem Raster Luftdüsen 33 vorgesehen, die als feine Bohrungen in dem Zwischenboden 34 ausgebildet sind. Die Wasserdüsen 31 haben konstruktiv die Form von in den Zwischenboden 34 angeordneten Düsenrohren, die zusammengefaßt an den Zulauf 10 angeschlossen sind.

Die Luftdüsen 33 in der Form von feinen Bohrungen werden über den Zwischenraum 32 von der Luftleitung 13 mit Preßluft versorgt.

Durch die gleichmäßige und abwechselnde Anordnung der Wasserdüsen 31 und der Luftdüsen 33 ergibt sich ein verhältnismäßig gleichmäßiger Wasserstrom mit fein verteilten Luftbläschen im Innenbehälter 30 von unten nach oben, wobei es kaum zu Verwirbelungen kommt. Dieser gleichmäßige Wasser-Luft-Strom streicht an dem Werkstück 4 vorbei und reißt von dessen Oberfläche Fremdkörper wie Späne mit nach oben.

Das Werkstück 4 ist in Fig. 7 nur schematisch an einer Halterung 21 hängend dargestellt.

Eine weitere Verbesserung der Reinigungswirkung kann dadurch erzielt werden, daß (siehe Fig. 7) ein Schwingungserzeuger 46 vorgesehen ist, der auf das in die Waschflüssigkeit 20 eingetauchte Werkstück 4 einwirkt. Dieser Schwingungserzeuger 46 kann entweder direkt mit dem Werkstück gekoppelt werden oder ist an geeigneter Stelle im Waschbehälter angeordnet.

In Fig. 9 ist nun eine weitere Ausführungsform gezeigt, die insbesondere zur Entfernung von Stahl- und Eisenspänen aus dem Waschbehälter geeignet ist. Während z.B. Aluminiumspänen durch das aufsteigende Wasser-Luft-Gemisch fast ausnahmslos über den Überlauf 8 abtransportiert werden, kann es bei Stahl- oder Eisenspänen dazu kommen, daß diese auf den Boden des Waschbehälters 40 fallen und von dort von Zeit zu Zeit entfernt werden müssen. Aus diesem Grunde ist gemäß dieser vorteilhaften Ausführungsform nach Fig. 9 im Bodenbereich ein Magnet-Förderband 42 vorgesehen, das über geeignet angeordnete Umlenkrollen 41 geführt und auf entsprechende Weise angetrieben wird. Die auf das Magnet-Förderband 42 vorhandenen Fremdkörper werden von diesem angezogen und über den Rand des Waschbehälters nach außen geführt. Eine Abstreiflippe 45 streift die Fremdkörper 17 ab, so daß diese in einen Auffangbehälter 44 fallen.

Bei der Darstellung nach Fig. 9 sind oberhalb des Magnet-Förderbandes 42 selbstverständlich wie in den davor beschriebenen Ausführungsbeispielen entsprechende Wasserdüsen 31 und Luftdüsen 33 vorgesehen oder entsprechende ähnliche Teile entsprechend den Ausführungsformen nach den Fig. 1 und 2 angeordnet. Diese Teile müssen jedoch für die herunterfallenden Fremdkörper 17 durchlässig sein, was im Falle der nach Fig. 7 gezeigten Wasserdüsen 31 und Luftdüsen 33 auf die Weise gestaltet werden kann, daß auch die Luftdüsen 33 in Form von miteinander verbundenen Luftrohren mit Düsen ausgebildet sind.

## Patentansprüche

1. Verfahren zum Reinigen von Werkstücken, die von außen zugängliche Bohrungen, Kanäle oder sonstige Vertiefungen aufweisen, von Fremdkörpern wie Spänen o.dgl. durch Waschen mit einer Waschflüssigkeit in einem Waschbehälter, bei dem die Werkstücke in dem Waschbehälter um eine etwa waagerechte Achse gedreht werden, dadurch gekennzeichnet, daß unterhalb der voll in die Waschflüssigkeit eingetauchten Werkstücke (4) Druckluft o.dgl. derart eingeblasen wird, daß diese in die im Verlaufe der Drehung der Werkstücke (4) nach unten gerichteten Bohrungen (15), Kanäle oder sonstigen Vertiefungen der Werkstücke eindringt und aus diesen danach im Verlaufe des Weiterdrehens nach oben unter Mitreißen der Späne o.dgl. wieder herausströmt.

2. Vorrichtung zur Durchführung des Verfahrens nach Anspruch 1, gekennzeichnet durch mindestens eine Luftdüse (13, 18) zum Einblasen von Druckluft o.dgl. unterhalb der Werkstücke (4) und durch einen in dem Waschbehälter (1, 2; 1, 30) angeordneten Getriebekopf (5) zur Halterung und Erzeugung einer Bewegung der Werkstücke (4) mindestens um eine etwa waagerechte Achse (6), insbesondere in Form einer Taumelbewegung.

3. Vorrichtung nach Anspruch 2, dadurch gekennzeichnet, daß der Getriebekopf (5) mindestens eine Greifeinrichtung (3) zum lösbaren Halten eines Werkstückes (4) aufweist.

4. Vorrichtung nach Anspruch 2 oder 3, gekennzeichnet durch einen Wasserzulauf (10, 31) und Überlauf (8), der zum Zurückhalten der Fremdkörper (17) mit einer Abscheideeinrichtung, insbesondere einem Sieb (9), versehen ist.

5. Vorrichtung nach Anspruch 4, dadurch gekennzeichnet, daß innerhalb des Wasserzulaufs (10, 31) eine Luftdüse (13) zum Injizieren von Luft vorgesehen ist.

6. Vorrichtung nach einem oder mehreren der Ansprüche 2 bis 4, gekennzeichnet durch eine Mehrzahl von Luftdüsen (18) zum Einblasen von Luft am Boden (19) des Waschbehälters (1, 2).

7. Vorrichtung nach einem der Ansprüche 2 bis 6, dadurch gekennzeichnet, daß am Boden des Waschbehälters (1, 30) ein Wasserzulauf (10, 31) in der Form von mehreren Wasserdüsen (31) vorgesehen ist und daß über zwischen den Wasserdüsen (31) angeordnete Luftdüsen (33) die Druckluft (39) oder ein anderes Gas eingeführt wird, derart, daß sich ein gleichmäßiger Wasserstrom mit fein verteilten Luftbläschen im wesentlichen ohne Verwirbelung von unten nach oben an den im Waschbehälter (1, 30) angeordneten Werkstücken (4) vorbei ergibt.

8. Vorrichtung nach Anspruch 7, dadurch gekennzeichnet, daß der Waschbehälter (1, 30) einen Zwischenboden (34) aufweist, in dem die Wasserdüsen (31) in gleichmäßigen Abständen angeordnet sind und in dem zwischen den Wasserdüsen (31) in gleichmäßigen, feineren Abständen Luftbohrungen (33) vorgesehen sind, und daß der Zwischenraum (32) unter dem Zwischenboden (34) an eine Druckluftquelle (39) anschließbar ist.

9. Vorrichtung nach einem oder mehreren der Ansprüche 2 bis 8, dadurch gekennzeichnet, daß am Boden (19) des Waschbehälters (40) ein Magnetabscheider in der Form enes Magnet-Förderbandes (41, 42) vorgsehen ist.

10. Vorrichtung nach einem oder mehreren der Ansprüche 2 bis 8, dadurch gekennzeichnet, daß der Waschbehälter (1, 2) aus einem Außenbehälter (1) und einem darin eingehängten Korb (2) mit als Sieb ausgebildeten Wandungen besteht.

11. Vorrichtung nach einem oder mehreren der Ansprüche 2 bis 10, gekennzeichnet durch einen innerhalb des Waschbehälters (1, 2; 1, 30) angeordneten Schwingungserzeuger (46).

## Claims

1. A method of cleaning foreign bodies such as chips or the like from workpieces which exhibit bores, channels or other depressions accessible from the outside, by washing with a washing-liquid in a wash-tank, in which the workpieces are turned in the wash-tank about a roughly horizontal axis, characterized in that with the workpieces (4) fully immersed in the washing-liquid compressed air or the like is blown in below them so that during the course of turning the workpieces (4) it penetrates into the bores (15), channels or other depressions in the workpieces while directed downwards and when after that during the course of further turning they become directed upwards it flows out of them again, carrying the chips or the like along with it.

2. A device for performance of the method as in Claim 1, characterized by at least one air nozzle (13, 18) for blowing in compressed air or the like below the workpieces (4) and by a gearhead (5) arranged in the wash-tank (1, 2; 1, 30) for supporting the workpieces (4) and generating a motion of them about at least one roughly horizontal axis (6), in particular in the form of a tumbling motion.

3. A device as in Claim 2, characterized in that the gearhead (5) exhibits at least one gripper device (3) for holding a workpiece (4) detachably.

4. A device as in Claim 2 or 3, characterized by a water inlet (10, 31) and an overflow (8) which for holding back the foreign bodies (17) is provided with a separator device, in particular a sieve (9).

5. A device as in Claim 4, characterized in that an air nozzle (13) is provided inside the water inlet (10, 31) for injecting air.

6. A device as in one or more of the Claims 2 to 4, characterized by a plurality of air nozzles (18) for blowing in air at the bottom (19) of the wash-tank (1, 2).

7. A device as in one of the Claims 2 to 6, characterized in that at the bottom of the wash-tank (1, 30) a water inlet (10, 31) is provided in the form of a number of water nozzles (31) and that the compressed air (39) or another gas is introduced via air nozzles (33) arranged between the water nozzles (31) so that a uniform flow of water with finely distributed air bubbles essentially without turbulence results from the bottom upwards past the workpieces (4) arranged in the wash-tank (1, 30).

8. A device as in Claim 7, characterized in that the wash-tank (1, 30) exhibits an intermediate bottom (34) in which the water nozzles (31) are arranged at regular spacing and in which holes (33) for air drilled at closer regular spacing between the water nozzles (31), and that the gap (32) below the intermediate bottom (34) may be connected to a source (39) of compressd air.

9. A device as in one or more of the Claims 2 to 8, characterized in that at the bottom (19) of the wash-tank (40) a magnetic separator is provided in the form of a magnetic conveyor belt (41, 42).

10. A device as in one or more of the Claims 2 to 8, characterized in that the wash-tank (1, 2) consists of an outer tank (1) and a basket (2) suspended in it, with walls made as a sieve.

11. A device as in one or more of the Claims 2 to 10, characterized by an oscillation generator (46) arranged inside the wash-tank (1, 2; 1, 30).

## Revendications

1. Procédé pour nettoyer des pièces d'usinage qui présentent des trous, canaux ou autres évidements accessibles de l'extérieur, des corps étrangers tels que des copeaux ou éléments analogues, par lavage avec un liquide dans un récipient de lavage, procédé dans lequel les pièces à usiner sont tournées autour d'un axe approximativement horizontal dans le récipient de lavage, caractérisé en ce que, en dessous des pièces d'usinage (4) totalement immergées dans le liquide de lavage, de l'air comprimé ou une matière analogue est insufflé de telle façon que celui-ci pénètre dans les trous (15), canaux ou autres évidements des pièces d'usinage qui sont tournés vers le bas au cours de la rotation des pièces d'usinage (4) et qu'il s'écoule ensuite à nouveau en dehors de ces derniers au cours de la poursuite de la rotation vers le haut, avec entraînement des copeaux ou éléments analogues.

2. Dispositif de mise en oeuvre du procédé suivant la revendication 1, caractérisé par au moins un ajutage à air (13, 18) pour insuffler de l'air comprimé ou une matière analogue en dessous des pièces d'usinage (4) et par une tête de transmission (5) qui est agencée dans le récipient de lavage (1, 2; 1, 30) et est destinée à maintenir et à produire un mouvement des pièces d'usinage (4) au moins autour d'un axe approximativement horizontal (6), en particulier sous la forme d'une nutation.

3. Dispositif suivant la revendication 2, caractérisé en ce que la tête de transmission (5) présente au moins un dispositif de prise (3) pour retenir de manière détachable une pièce d'usinage (4).

4. Dispositif suivant l'une des revendications 2 et 3, caractérisé par une amenée d'eau (10, 31) et par un trop-plein (8) qui est pourvu d'un dispositif de séparation, en particulier d'un tamis (9), pour retenir les corps étrangers (17).

5. Dispositif suivant la revendication 4, caractérisé en ce qu'un ajutage à air (13) est prévu pour injecter de l'air à l'intérieur de l'amenée d'eau (10, 31).

6. Dispositif suivant une ou plusieurs des revendications 2 à 4, caractérisé par un grand nombre d'ajutages à air (18) pour insuffler de l'air au fond (19) du récipient de lavage (1, 2).

7. Dispositif suivant l'une des revendications 2 à 6, caractérisé en ce qu'une amenée d'eau (10, 31) sous la forme de plusieurs ajutages à eau (31) est prévue au fond du récipient de lavage (1, 30) et en ce que, par l'intermédiaire d'ajutages à air (33) agencés entre les ajutages à eau (31), l'air comprimé (39) ou un autre gaz est introduit de façon à obtenir un courant d'eau uniforme à petites bulles d'air finement divisées, sensiblement sans tourbillonnement, allant de bas en haut en défilant sur les pièces d'usinage (4) agencées dans le récipient de lavage (1, 30).

8. Dispositif suivant la revendication 7, caractérisé en ce que le récipient de lavage (1, 30) présente un fond intermédiaire (34) dans lequel les ajutages à eau (31) sont disposés à des distances uniformes et dans lequel des trous à air (33) sont prévus entre les ajutages à eau (31) à des distances uniformes plus fines et en ce que le volume intermédiaire (32) situé en dessous du fond intermédiaire (34) peut être raccordé à une source d'air comprimé (39).

9. Dispositif suivant une ou plusieurs des revendications 2 à 8, caractérisé en ce qu'un séparateur magnétique sous la forme d'une bande transporteuse magnétique (41, 42) est prévu au fond (19) du récipient de lavage (40).

10. Dispositif suivant une ou plusieurs des revendications 2 à 8, caractérisé en ce que le récipient de lavage (1, 2) est constitué d'un récipient extérieur (1) et d'un panier (2) suspendu à l'intérieur et pourvu de parois réalisées en forme de tamis.

11. Dispositif suivant une ou plusieurs des revendications 2 à 10, caractérisé par un générateur d'oscillations (46) qui est agencé à l'intérieur du récipient de lavage (1, 2; 1, 30).
